# EUROPÄISCHE PATENTANMELDUNG

(11) **EP 0 207 494 A2**
(43) Veröffentlichungstag der Anmeldung: **07.01.1987**
(21) Anmeldenummer: 86108934.0
(22) Anmeldetag: 01.07.1986
(51) Int. Cl.: B41J 11/32

(54) **Längenvariable Papierführung für Papiertraktoren in Druckeinrichtungen**

(30) Priorität: 04.07.1985 DE 3524010
(71) Anmelder: SIEMENS AKTIENGESELLSCHAFT, 80333 München (DE)
(72) Erfinder: Schelshorn, Lorenz, Dipl.-Ing. (FH), D-8900 Augsburg (DE); Turini, Gerhard, Dipl.-Ing. (FH), D-8031 Maisach (DE)

(57) **Zusammenfassung**

Die Vorrichtung zur Papierführung in Druckeinrichtungen mit einem Endlospapier transportierenden Papiertraktor weist eine Mehrzahl von auf einer Transportachse (1) in Abhängigkeit von der Breite des Papieres verschieblich angeordnete Papierführungselemente (4) auf. Zwischen den Papierführungselementen (4) sind sich auf den Papierführungselementen (4) abstützende Druckfedern (7) angeordnet. Die hohlzylindrisch ausgebildeten Papierführungselemente (4) sind an ihren Mantelflächen verzahnungsartig unterbrochen, wobei die jeweils benachbarten Verzahnungen der Papierführungselemente (4) über ihre Zähne (5) verschieblich ineinandergreifen um so einen breitenvariablen Papierführungszylinder zu bilden.

## Beschreibung

Die Erfindung betrifft eine Vorrichtung zur Papierführung in Druckeinrichtungen gemäß dem Oberbegriff des Patentanspruches 1.

In Abhängigkeit von der Breite des zu verwendenden Papieres einstellbare Papiertraktoren zum Transport von Endlospapieren in Druckeinrichtungen sind allgemein bekannt und z.B. in der DE-AS 19 66 714 beschrieben. Die Papiertraktoren weisen dabei als Transportelemente dienende Stiftenräder auf, die auf einer als Vierkante ausgebildeten Transportachse verschieblich und arretierbar gelagert sind. Zwischen den Stiftenrädern sind als Papierrollen ausgebildete Papierführungselemente ebenfalls verschieblich angeordnet. Als zu bedruckendes Papier wird dabei Faltpapier verwendet, das Randlochungen aufweist.

Bei der Verarbeitung von einem derart randgelochtem Faltpapier mittels Stiftenrädern kann es, bedingt durch den Durchhang des nicht unterstützten Papieres zwischen den schmalen Papierführungselementen zu Papierlaufstörungen kommen, z.B. zu Knittern, Schräglauf usw. . Zum Einstellen auf die entsprechende Papierbreite müssen neben den Stiftenrädern außerdem noch die Papierführungselemente in nachteiliger Weise einzeln auf der Transportachse verschoben werden.

Aufgabe der Erfindung ist es, eine Papierführung der eingangs genannten Art so auszugestalten, daß das Papier unabhängig von der Einstellbreite über die gesamte Breite der Papierführung unterstützt wird.

Diese Aufgabe wird bei einer Vorrichtung der eingangs genannten Art gemäß dem kennzeichnenden Teil des ersten Patentanspruches gelöst.

Vorteilhafte Ausführungsformen der Erfindung sind in den Unteransprüchen gekennzeichnet.

Die Papierführungselemente sind gemäß der Erfindung hohlzylinderartig als Kunststoffbuchsen ausgeführt und weisen auf ihren Mantelflächen Verzahnung auf. Die Verzahnungen greifen mit ihren Zähnen ineinander und sind so ausgebildet, daß bei der kleinsten geforderten Einstellbreite über die Kunststoffbuchsen ein geschlossener Zylinder gebildet wird. Bei größeren bis zur größten geforderten Einstellbreite bilden diese Elemente über einen großen Verstellbereich einen quasi geschlossenen Papierunterstützungszylinder, der allein durch die Verzahnungsöffnungen unterbrochen ist. Sobald die Einstellbreite so groß wird, daß die Überschneidungslänge der Buchsenwände überschritten wird, erreicht man durch diese Anordnung eine gegenüber herkömmlichen schmalen Papiertransportrollen wesentlich vergrößerte Auflagefläche für das Papier, wobei die entsprechend dimensionierten Druckfedern ebenfalls als Auflagen für das Papier dienen.

Die Druckfedern unterscheiden sich in ihrem Durchmesser bezüglich dem Außendurchmesser der als Kunststoffbuchsen ausgebildeten Papierführungselemente allein durch deren Wandstärke. Die Druckfedern bewirken, daß sich in vorteilhafter Weise die Papierführungselemente automatisch auf gleiche Abstände untereinander einpendeln, wo bei man bei geeigneter Wahl der Federparameter der Druckfedern erreicht, daß sich die Einstellbreitenvergrößerung ausgehend von der minimalen bis zur maximalen Einstellbreite nach Lösen einer Klemmsperre vollständig automatisch vollzieht.

Eine Ausführunsform der Erfindung ist in den Zeichnungen dargestellt und wird im folgenden beispielsweise näher beschrieben. Es zeigen
Fig. 1 eine Seitenansicht der Papierführung im zusammengeschobenen Zustand und
Fig. 2 eine Seitenansicht der Papierführung im auseinandergezogenen Zustand.

In einer hier nicht im einzelnen dargestellten Druckeinrichtung z.B. einer Zeilendruckeinrichtung mit Matrixdruckkopf, wie sie z.B. im Zusammenhang mit Kommunikationsendgeräten verwendet wird, ist zum Transport von Endlospapier ein Papiertraktor angeordnet, wie er z.B. in der DE-AS 19 66 714 beschrieben wird.

Der Papiertraktor weist zwei auf einer vierkantig ausgebildeten, motorisch angetriebenen Papiertransportwelle 1 verschieblich angeordnete Stiftenräder 2 auf, die Stiftenräder können auf der Papiertransportwelle 1 über eine z.B. als Rändelschrauben 3 ausgebildete Klemmeinrichtung arretiert werden. Zwischen den Stiftenrädern sind verschieblich auf der Papiertransportwelle 1 hohlzylindrisch ausgebildete Papierführungselemente 4 angeordnet, die an ihren Mantelflächen verzahnungsartig unterbrochen sind. Die Verzahnungen der Papierführungselemente 4 sind dabei so ausgebildet, daß die benachbarten Verzahnungen mit ihren Zähnen 5 jeweils ineinander greifen. Zum Erleichtern des Ineinandergreifens sind dabei die Zähne 5 an ihren Enden mit Führungsschrägen 6 versehen. Zwischen den Papierführungselementen 4 sind in deren einen Hohlzylinder bildenden Verzahnungen 5, Druckfedern 7 angeordnet, die sich auf den mit den Papierführungselementen 4 fest verbundenen, mittig zwischen den Verzahnungen der Papierführungselemente 4 angeordneten, Lagerflächen 8 abstützen. Die Lagerflächen weisen entsprechend der Transportachse 1 hier nicht dargestellte vierkantige Lagerausnehmungen auf.

Die Papierführungselemente 4 sind hinsichtlich ihrer Verzahnungen 5 so dimensioniert, daß entsprechend der Darstellung der Fig. 1 bei der kleinsten einzustellenden Papierbreite durch das Ineinandergreifen der Verzahnungen 5 ein durchgehender Papierführungszylinder gebildet wird.

Nach Lösen der hier als Rändelschrauben ausgebildeten Klemmelemente 3 werden die Papierführungselemente 4 mit ihren Verzahnungen 5 durch den Druck der Druckfederelemente 7 auseinandergedrückt und bilden bis zu Erreichung der Überschneidungslänge der Verzahnung 5 einen durchgehenden Papierführungszylinder. Nach Überschreiten dieser Überschneidungslänge bis zu einer entsprechend der Fig. 2 dargestellten maximalen Verstellweite, werden durch die Druckfedern die Papierführungselemente 4 automatisch richtig im gleichen Abstand zueinander zwischen den Stiftenrädern 2 justiert. Die Druckfedern 7 haben einen Druchmesser der sich nur durch die Stärke 9der Mantelfläche der Papierführungselemente von dem Durchmesser der Papierführungselemente 4 unterscheidet. Damit wirken die spiralförmigen Druckfedern 7 zwischen den Papierführungselementen 4 als Stützelemente.

Unabhängig von der Einstellbreite die z.B. durch Anschläge 10 begrenzt ist, bildet die beschriebene Vorrichtung einen quasi geschlossenen Papierunterstützungszylinder. Die einzelnen Papierführungselemente sind dabei einstückig im Kunststoffspritzverfahren hergestellt. Die Druckfedern bestehen aus üblichem Federstahl.

### Bezugszeichenliste

1. Papiertransportrolle
2. Stiftenräder
3. Klemmeinrichtung
4. Paapierführungselemente
5. Verzahnung
6. Führungsschrägen
7. Druckfeder
8. Lagerflächen
9. Stärcke der Mantelfläche
10. Anschläge

## Patentansprüche

1. Vorrichtung zur Papierführung in Druckeinrichtungen mit einer Mehrzahl von auf einer Transportachse in Abhängigkeit von der Breite des Papieres verschieblich angeordneten Papierführungselementen, insbesondere für Druckeinrichtungen mit einem Endlospapier transportierenden Papiertraktor,
**dadurch gekennzeichnet**, daß zwischen den Papierführungselementen (4) Druckfedern (7) angeordnet sind und daß die hohlzylindrisch ausgebildeten Papierführungselemente (4) an ihren Mantelflächen verzahnungsartig unterbrochen sind, wobei die jeweils benachbarten Verzahnungen (5) der Papierführungselemente über ihre Zähne (5) verschieblich ineinandergreifen, so daß sie einen breitenvariablen Papierführungszylinder bilden.

2. Vorrichtung nach Anspruch 1,
**dadurch gekennzeichnet**, daß die Verzahnungen (5) im Bereich ihrer Enden Führungsschrägen (6) zum erleichterten Ineinanderführen der Verzahnungen (5) aufweisen.

3. Vorrichtung nach einem der Ansprüche 1 oder 2,
**dadurch gekennzeichnet**, daß die Druckfedern (7) als Spiralfedern ausgebildet sind, die in den durch die Verzahnungen (5) gebildeten Hohlzylindern gelagert sind und entsprechend dem Innendurchmesser der Hohlzylinder dimensioniert sind.

4. Vorrichtung nach einem der Ansprüche 1 bis 3,
**dadurch gekennzeichnet**, daß die Papierführungselemente (4) aus Kunststoffspritzguß ausgebildet sind.

5. Vorrichtung nach einem der Ansprüche 1 bis 4,
**dadurch gekennzeichnet**, daß die Papierführungselemente, z.B. durch mehrkantige Ausgestaltung der Transportachse, auf der Transportachse verdrehsicher geführt sind.
